# EUROPÄISCHE PATENTSCHRIFT

(11) **EP 0 841 460 B1**
(45) Veröffentlichungstag und Bekanntmachung des Hinweises auf die Patenterteilung: **19.05.1999**
(21) Anmeldenummer: 97119157.2
(22) Anmeldetag: 03.11.1997
(51) Int. Cl.: E06B 9/17

(54) **Rolladenkasten**
Roller shutter box
Caisson pour volet roulant

(30) Priorität: 08.11.1996 DE 19646162
(43) Veröffentlichungstag der Anmeldung: 13.05.1998
(73) Patentinhaber: KARL ACHENBACH GmbH, 66117 Saarbrücken (DE)
(72) Erfinder: Achenbach, Karl, 66117 Saarbrücken (DE)
(74) Vertreter: Vièl, Christof, Dipl.-Ing.

(56) Entgegenhaltungen:
- DE-A- 4 411 997
- DE-U-29 519 952

## Beschreibung

Die Erfindung betrifft einen Rolladenkasten mit einem teilweise kreisförmig geformten Oberteil und einem ebenfalls teilweise kreisförmig geformten Unterteil sowie mit seitlichen Blendkappen, wobei ein Ende des Oberteils einen Aufnahmeabschnitt für einen Verbindungsabschnitt aufweist, der am zugewandten Ende des Unterteils ausgebildet ist und die Blendkappen einen halbkreisförmigen Teil mit einer Einbuchtung aufweisen, deren in Richtung des Rolladeneinlaufs befindliche Begrenzung einen Vorsprung hat, unter den das Oberteil greift, während eine Zunge des Unterteils in den Aufnahmeabschnitt eingreift.

Rolladenkästen sind vorzugsweise mit rechteckigem oder quadratischem Querschnitt bekannt so beispielsweise aus der Druckschrift EP 0 137 133 B 1. Für verschiedene Baumaßnahmen sind Rolladenkästen mit einem solchen Querschnitt unerwünscht.

Es sind auch Rolladenkästen bekannt, deren Umrisse an den im wesentlichen zylindrischen Rolladen-Panzer angepaßt sind, d.h. der Rolladenkasten hat zum Teil eine runde Form. Diese bekannten Rolladenkästen haben vor allem den Nachteil, daß sie wegen der Verwendung stranggepreßter Profile (aus Aluminium) kostspielig sind und auch hinsichtlich der Aufwickelbedingungen des Rolladen-Panzers unflexibel sind.

Ein derartiger Rolladenkasten ist beispielsweise aus der DE 295 19 952 U1 bekannt. Dort ist ein Rolladenkasten gemäß dem Oberbegriffbeschrieben, der aus zwei Blendkappen und zwei sich zwischen diesen Blendkappen erstreckenden Kastenprofilen gebildet wird. Dieser Rolladenkasten weist einen halbkreisförmigen Krümmungsbereich auf. Die Kastenprofile bestehen aus Leichtmetall, z.B. Aluminium und sind stranggepreßt. Sie sind mit ineinandergreifenden Kupplungskanten versehen. Die Blendkappe weist in ihrem halbkreisförmigen Teil einen Vorsprung auf, unter den das Oberteil greift, während eine Zunge des Unterteils in den Aufnahmeabschnitt eingreift.

Aus der DE 44 11 997 C1 ist ein Rolladenkasten mit einem Oberteil und einem Unterteil sowie seitlichen Blendkappen bekannt, wobei ein Ende des Oberteils einen S-förmigen Aufnahmeabschnitt für einen Z-förmigen Verbindungsabschnitt aufweist, der an dem dem Oberteil zugewandten Ende des Unterteils ausgebildet ist. Hierdurch wird ein einfaches und bequemes Zusammenfügen von Oberteil und Unterteil erreicht.

Der Erfindung liegt die Aufgabe zugrunde, einen Rolladenkasten der eingangs näher bezeichneten Art zu verbessern.

Diese Aufgabe wird erfindungsgemäß dadurch gelöst, daß der Aufnahmeabschnitt S-förmig und der Verbindungsabschnitt Z-förmig ausgestaltet sind, daß sowohl das Oberteil als auch das Unterteil aus Blech geformt sind, daß das Oberteil die Blendkappe oben und seitlich umfaßt und daß die Lagerzapfen des Rolladenpanzers außerhalb der Umfassung des halbkreisförmigen Teils der Blendkappen angeordnet sind.

Ein vorteilhaftes Verfahren zum Herstellen des Oberteils eines erfindungsgemäßen Rolladenkastens besteht darin, daß zunächst durch eine Abkantpresse oder durch Rollformen der S-förmige Aufnahmeabschnitt angebracht wird, daß dann die kreisförmige Rundung mit Hilfe einer Presse erzeugt wird und daß anschließend eine 90°-Abkantung angebracht wird.

Die mit der Erfindung erzielten Vorteile bestehen im wesentlichen darin, daß eine preiswerte Ausführung eines "runden" Rolladenkastens und dazu passende Blendkappen mit guter Halterung für Ober- und Unterteil sowie eine optimale Ausnutzung des Innenraumes des Rolladenkasten für die Aufnahme des Rolladen-Panzers gegeben ist.

Anhand der Zeichnungen wird die Erfindung näher beschrieben:
- Fig. 1: zeigt das aus Blech geformte Ober- und Unterteil,
- Fig. 2: eine Blendkappe und
- Fig. 3: eine Einzelheit der Verbindung zwischen Blendkappe, Ober- und Unterteil.

Ein wesentliches Element der Erfindung sind die aus Blech geformten, an einer Seite halbkreisförmig ausgebildeten Ober- und Unterteile 1 bzw. 2. Bisher sah man die Herstellung derart geformter Ober- und Unterteile 1 bzw. 2 aus Blech als nicht machbar an und hat deshalb stranggepreßte (teuere) Ober- und Unterteile verwendet. Dem Erfinder ist es gelungen, durch die Schritte gemäß Anspruch 2 insbesondere das Oberteil 1 aus Blech zu formen, was, zusammen mit dem entsprechend ausgebildeten Unterteil 2 zu einem kostengünstigen Rolladenkasten führt.

Wesentlich bei dem neuen Rolladenkasten ist allerdings auch die Ausbildung der Blendkappen 5. Diese weisen eine Einbuchtung 7 auf, deren in Richtung des Rolladeneinlaufs 8 befindliche Begrenzung 9 einen Vorsprung 10 hat. In diesen Vorspruch 10, wie beispielsweise Fig. 3 zeigt, greift das Oberteil 1 ein. Zum anderen greift der Verbindungsabschnitt 4 des Unterteils 2 in den S-förmigen Aufnahmeabschnitt 3 des Oberteils 1 ein, womit eine vorzügliche Verklemmung zwischen Ober- und Unterteil erfolgt. Für "runde" Rolladenkästen, wie sie Gegenstand der vorliegenden Anmeldung sind, ist auch von Bedeutung, eine maximale Füllung des Rolladenkastenraumes durch den Rolladen-Panzer zu erzielen. Bei allen bekannten Ausführungen ist das nicht gegeben. Die Erfindung besteht deshalb u.a. auch darin, daß die Lagerzapfen 11 für die Tragrolle des Rolladen-Panzers außerhalb des halbkreisförmigen Teils des Ober- bzw. Unterteils 1 und 2 angeordnet sind. Damit können Ungenauigkeiten des nicht zylindrischen Rolladen-Panzers ausgeglichen werden, um eine optimale Füllung des Rolladenkastens mit dein Rolladen-Panzer bei aufgewickeltem Rolladen zu erzielen. Die Lagerzapfen 11 können je nach Art der Lamellen des Rolladen-Panzers in einer oder in mehreren Richtungen in dem des Rolladenkasten außermittig befestigt sein.

## Patentansprüche

1. Rolladenkasten mit einem teilweise kreisförmig geformten Oberteil (1) und einem ebenfalls teilweise kreisförmig geformten Unterteil (2) sowie mit seitlichen Blendkappen (5), wobei ein Ende des Oberteils (1) einen Aufnahmeabschnitt (3) für einen Verbindungsabschnitt (4) aufweist, der am zugewandten Ende des Unterteils (2) ausgebildet ist und die Blendkappen (5) einen halbkreisförmigen Teil (6) mit einer Einbuchtung (7) aufweisen, deren in Richtung des Rolladeneinlaufs (8) befindliche Begrenzung (9) einen Vorsprung (10) hat, unter den das Oberteil (1) greift, während eine Zunge des Unterteils (2) in den Aufnahmeabschnitt (3) eingreift, **dadurch gekennzeichnet**, daß der Aufnahmeabschnitt (3) S-förmig und der Verbindungsabschnitt (4) Z-förmig ausgestaltet sind, daß sowohl das Oberteil (1) als auch das Unterteil (2) aus Blech geformt sind, daß das Oberteil (1) die Blendkappe (5) oben und seitlich umfaßt und daß die Lagerzapfen des Rolladenpanzers außerhalb der Umfassung (12) des halbkreisförmigen Teils (6) der Blendkappen (5) angeordnet sind.

2. Verfahren zum Herstellen des Oberteils eines Rolladenkastens nach dem Anspruch 1, **dadurch gekennzeichnet**, daß zunächst durch eine Abkantpresse oder durch Rollformen der S-förmige Aufnahmeabschnitt angebracht wird, daß dann die kreisförmige Rundung mit Hilfe einer Presse erzeugt wird und daß anschließend eine 90°-Abkantung angebracht wird.

## Claims

1. A roller shutter box having a partially circular upper portion (1) and a lower portion (2) which is likewise partially circular, and having end elements (5), one end of upper portion (1) being provided with a receiving section (3) for a connecting section (4) located at that end of lower portion (2) that is disposed towards said receiving section (3), and end elements (5) being provided with a semi-circular portion (6) having a recess (7), the limitation (9) of which, disposed towards shutter inlet (8), has a protuberance (10) under which the upper portion (1) engages, whilst a tongue of lower portion (2) engages in receiving section 3, **characterized in that** receiving section (3) is S-shaped and connecting section (4) Z-shaped, that both upper portion (1) and lower portion (2) are formed from sheet metal, that upper portion (1) encompasses end element (5) above and laterally, and that the bearing joumals for the shutter curtain are positioned outside the enclosure (12) of the semi-circular portion (6) of the end elements (5).

2. A method of manufacturing the upper portion of a roller shutter box according to claim 1, **characterized in that**, first of all, the S-shaped receiving section is effected by means of a folding press or by roll bending, that subsequently the circular curvature is produced with the help of a press, and that then a 90° bend is effected.

## Revendications

1. Caisson de volet roulant ayant un élément supérieur (1) de forme partiellement circulaire et un élément inférieur (2) également de forme partiellement circulaire ainsi que des couvercles latéraux (5), une extrémité de l'élément supérieur (1) présentant un espace récepteur (3) destiné à recevoir un élément de liaison (4) situé sur l'extrémité correspondante de l'élément inférieur (2), les couvercles (5) présentant une partie en demi-cercle (6) pourvue d'une échancrure (7) dont la bordure (9) située en direction de l'ouverture (8) destinée au tablier du volet roulant est munie d'un élément en saillie (10) sous lequel l'élément supérieur (1) s'engage tandis qu'une languette de l'élément inférieur (2) s'imbrique dans l'espace récepteur (3), **caractérisé en ce que** l'espace récepteur (3) a une forme en S et l'élément de liaison (4) une forme en Z, en ce qu'aussi bien l'élément supérieur (1) que l'élément inférieur (2) sont fabriqués dans de la tôle, en ce que l'élément supérieur (1) recouvre le couvercle (5) dans sa partie supérieure et sa partie latérale et en ce que les paliers du tablier du volet roulant sont positionnés en dehors des contours (12) de la partie en demi-cercle (6) des couvercles (5).

2. Procédé de fabrication de l'élément supérieur d'un caisson pour volet roulant selon la revendication 1, **caractérisé en ce qu'**est formée tout d'abord l'espace récepteur en forme de S à l'aide d'une presse plieuse ou par roulage, en ce qu'ensuite l'arrondi circulaire est produit à l'aide d'une presse et en ce qu'enfin un angle à 90° est formé.
